# EUROPÄISCHE PATENTSCHRIFT

(11) **EP 1 743 124 B1**
(45) Veröffentlichungstag und Bekanntmachung des Hinweises auf die Patenterteilung: **20.02.2008**
(21) Anmeldenummer: 02807300.5
(22) Anmeldetag: 10.09.2002
(51) Int. Cl.: F24D 17/00

(54) **BRAUCHWASSERVORWÄRMER**
INDUSTRIAL WATER PREHEATER
RECHAUFFEUR D'EAU INDUSTRIELLE

(30) Priorität: 12.04.2002 PL 11316402
(43) Veröffentlichungstag der Anmeldung: 17.01.2007
(73) Patentinhaber: Sadowski, Andrzej, 51-604 Wroclaw (PL)
(72) Erfinder: Sadowski, Andrzej, 51-604 Wroclaw (PL)
(86) Internationale Anmeldenummer: PCT/PL2002/000068
(87) Internationale Veröffentlichungsnummer: WO 2003/091631

(56) Entgegenhaltungen:
- WO-A-95/29127
- DE-A- 3 836 523
- DE-A- 10 036 452
- US-A- 5 701 387

## Beschreibung

Der Gegenstand des Gebrauchsmusters ist ein Brauchwasservorwärmer, der mit Heizwasser aus den Gas- und Ölkesseln gespeist wird, die an Zusammenarbeit mit den in der Femwärmeversorgung üblichen Niederparameterkesseln angepasst sind.

Aus der polnischen Beschreibung des Gebrauchsmusters Nr. Ru 55 852 ist ein Brauchwasservorwärmer bekannt, der mit Heizwasser aus den Systemen in den mit Gas oder Heizöl beheizten Kesselhäusern gespeist wird und mit einem aus einigen Plattenwärmetauscher bestehenden Plattenwärmetauschersatz ausgerüstet ist. Der Wärmetauschersatz ist durch Anschlüsse in den Warmwasserauslaufkollektor eingebaut und ist mit einem Stabilisator verbunden, der wiederum durch einen Stutzen und eine Umlaufpumpe mit einer Leitung für äußere Zirkulation sowie durch einen Stutzen, einen Rückschlagventil und eine Pumpe für innern Umlauf mit dem Kaltwasserkollektor verbunden ist. Der aus einigen Plattenwärmetauscher bestehende Wärmetauschersatz ist an die Heizwasserspeiseleitung angeschlossen.
(Weitere Brauchwasservorwärnier sind aus den Patentanmeldungen DE 10036452A, DE 3836523A und WO 9529127A bekannt.)

Auf dem Boden des gleichzeitigen Stands der Technik entstand die Aufgabe, eine Konstruktion des Brauchwasservorwärmers mit einer Schutzmaßnahme gegen Entstehung von Stämmen der Legionärskrankheitsbakterien zu schaffen sowie entsprechende Lösungen für Beseitigung der Temperaturaufschichtung des Warmwassers und für Erhalten der Wassertemperatur im Stabilisatorbehälter von +60°C auf der ganzen Behälterhöhe einzuführen.
Der ausarbeitete Vorwärmer soll darüber hinaus der Zusammenarbeit mit den Kondensationskesseln vom hohen technischen Wirkungsgrad angepasst werden.

Der Brauchwasservorwärmer, der dem Gebrauchsmuster gemäß einen Wärmetauschersatz enthält, der aus einigen in den Kaltwasserkollektor und in den Warmwasserausgangskollektor eingebauten sowie an die Heizwasserspeiseleitung angeschlossenen Plattenwärmetauschem zusammengesetzt ist, charakterisiert sich dadurch, dass er eine Mischeinheit besitzt, die ein thermostatisches Ventil, einen Ausgangskollektor, ein Kontrollthermometer für Überwachung des warmen Brauchwassers mit der Temperatur von +60°C und ein Thermometer für Zirkulation des warmen Brauchwassers mit der Temperatur von +55°C enthält. Die Mischeinheit ist durch einen Auslaufstutzen und eine Leitung mit Wasser mit erhöhter Temperatur mit dem Stabilisator verbunden. Der Stabilisator ist durch den Plattenwärmetauschersatz mit einem Sicherheitsventil und mit einem Ausdehnungsgefäß von der Kaltwasserseite hydraulisch verbunden.

Der diesem Gebrauchsmuster gemäß ausgeführte Vorwärmer enthält einige Konstruktionslösungen sowie technologische Lösungen, die vor Entstehung der Bakterienflora, und besonders vor Entstehung von Stämme der Legionärskrankheitsbakterien schützen, deren intensive Entwicklung in Temperaturen von 20°C bis 55°C erfolgt.
Die eingesetzte Mischeinheit mit einem thermostatischen Mischventil ermöglicht Erhaltung im Stabilisator der erhöhten Temperatur von +70°C sowie nach Vermischen erlaubt Zuführung in die Abnahmeanlage des Wassers mit der erforderlichen Temperatur von +60°C.
Weil bei Anlagenausführung ausschließlich nichtrostender Stahl eingesetzt wird, ist die Ablagerung von Kesselstein und Sedimenten mit Legionärskrankheitsbakterien begrenzt sowie ist periodische Erhöhung der Warmwassertemperatur bis zum +80÷90°C und damit vollständige Liquidation der Legionärskrankheitsbakterien in der Vorwärmeranlage möglich.
Der Vorwärmer ist auch völlig der Zusammenarbeit mit den Kondensationskesseln vom hohen technischen Wirkungsgrad angepasst. Das garantiert sehr günstige Abkühlung des Heizwassers um ca. +35°C, weil die Voraussetzung für Kondensationsentstehung in den Kondensationskesseln des Gas- und Ölkesselhauses die ständige Erhaltung der Rücklauftemperatur unterhalb von +57°C ist. Erzielung solcher Temperaturen in den bisher angewandten, mit Rohrheizschlangen ausgerüsteten Kapazitäts- und Durchlaufvorwärmem ist erschwert und gewährleistet die völlige Kondensationsbedingungen nicht.

Der Gegenstand des Gebrauchsmusters ist auf der beiliegenden Zeichnung näher dargestellt.

Wie auf der Zeichnung vorgestellt ist, ist der Brauchwasservorwärmer durch ein Absperrventil 2 an die das Heizwasser aus Gas- und Ölkesselhaus zuführende Anlage 1 angeschlossen. An die Leitung, die vom Absperrventil 2 durch Beschickungspumpe 3 mit Kontrollmanometer 4, Rückschlagventil 5, Kontrollthermometer 6 mit Kapillare 6a, Kontrollmanometer 7 und durch selbsttätigen Entlüfter 8 führt, ist der Plattenwärmetauschersatz 9 angeschlossen. Der Plattenwärmetauschersatz 9 ist durch Leitung 10a, Kontrollthermometer 11 mit Kapillare 11a, Kontrollmanometer 12 und Absperrventil 13 mit der Rücklaufwasseranlage 10 verbunden, wobei der Plattenwärmetauschersatz 9 durch die Anlage 1 und Leitung mit Heizwasser beschickt wird und das Rücklaufwasser aus dem Wärmetauschersatz 9 durch die Leitung 10a in die Rücklaufwasseranlage 10 geführt wird. Der Plattenwärmetauschersatz 9 ist durch Absperrventil 15, Filter-Schlammfang 16, Kontrollmanometer 17 auf der Bypassleitung des Filter-Schlammfangs 16, Rückschlagventil 18, Ausdehnungsgefäß 19 und Sicherheitsventil 20 mit der Kaltwasseranlage 14 verbunden.
Der Plattenwärmetauschersatz 9 ist durch Leitung 21 und Stutzen 22 mit dem Stabilisator 23 verbunden, und der Stabilisator 23 ist durch Auslaufstutzen 24, Leitung 25 und 25a mit der Mischeinheit Zm verbunden. Die Mischeinheit Zm ist mit einem mit Kaltwasserleitung 33 verbundenen thermostatischen Direktwirkungsventil 26 sowie mit Ausgangskollektor 27 mit einem eingebauten Fühler 28 des Stellmotors 29 für Steuerung des thermostatischen Ventils 26, mit Kontrollthermometer 34 auf der Leitung 30 und mit Thermometer 37a auf der Leitung 37 für Zirkulation des warmen Brauchwassers ausgerüstet. Die Leitung 30 ist mit dem Auslaufstutzen 31 und mit dem Absperrventil 32 für Absperrung des warmen Brauchwassers mit der erforderlichen Betriebstemperatur von +60°C verbunden. Die Zirkulationsleitung 35 ist durch Absperrventil 36, Leitung 37, Umlaufpumpe 38 und Druckleitung 39 mit dem unteren Stutzen 40 des Stabilisators 23 verbunden. Der Auslaufstutzen 41 dieses Stabilisators ist dagegen durch die angeschlossene Pumpe 42 für inneren Umlauf sowie durch Rückschlagventil 43 und Druckleitung 43a mit der Kaltwasseranlage 14 verbunden. Der Stabilisator 23 ist mit Revisionsstutzen 44, Manometer 45 und Stutzen 46 ausgerüstet, und im Boden des Stabilisators ist ein Stutzen 47 mit Entleerungs- und Entschlammventil 48 installiert, wobei der Revisionsstutzen 44, der unteren Stutzen 40 und der Auslaufstutzen 41 in einer Ebene liegen, die durch Achsen dieser Stutzen durchgeht.

### Verzeichnis der Kennzeichnungen

1. Heizwasserzufiihranlage
2. Absperrventil
3. Beschickungspumpe
4. Kontrollmanometer
5. Rückschlagventil.
6. Kontrollthermometer
6a. Kapillare
7. Kontrollmanometer
8. Entlüfter
9. Plattenwärmetauschersatz
10. Rücklaufwasseranlage
11. Kontrollthermometer
11a. Kapillare
12. Kontrollmanometer
13. Absperrventil
14. Kaltwasseranlage
15. Absperrventil
16. Filter-Schlammfang
17. Kontrollmanometer
18. Rückschlagventil
19. Ausdehnungsgefäß
20. Sicherheitsventil
21. Leitung
22. Stutzen
23. Stabilisator
24. Auslaufstutzen
25. Leitung
25a. Leitung
26. thermostatisches Ventil
27. Ausgangskollektor
28. Fühler
29. Stellmotor
30. Leitung
31. Auslaufstutzen
32. Absperrventil
33. Kaltwasserleitung
34. Kontrollthermometer
35. Zirkulationsleitung
36. Absperrventil
37. Leitung für Zirkulation des warmen Brauchwassers
38. Umlaufpumpe
39. Druckleitung
40. unterer Stutzen des Stabilisators
41. Auslaufstutzen
42. Pumpe des inneren Umlaufs
43. Rückschlagventil
44. Revisionsstutzen
45. Manometer
46. Stutzen
47. Stutzen mit Entleerungsventil
48. Entleerungs- und Entschlammventil
Zm - Mischeinheit

## Patentansprüche

1. Brauchwasservorwärmer mit einem Wärmetauschersatz **(9),** der eine Mischeinheit **(Zm)** aufweist, die mit einem thermostatischen Mischventil und mit einem Stellmotor zu dessen Steuerung ausgerüstet ist, **dadurch gekennzeichnet, dass** der Wärmetauschersatz **(9)** aus zwei oder einigen in einen Kaltwasserkollektor **(14)** und in den Warmwasserausgangskollektor **(1,10)** des warmen Brauchwassers eingebauten, sowie an eine Heizwasserspeiseleitung **(21)** angeschlossenen Plattenwärmetauschern zusammengesetzt ist; die Mischeinheit **(Zm)** einen Ausgangskollektor **(27)** mit einem eingebauten Fühler **(28)** des Stellmotors **(29)** für die Steuerung des thermostatischen Mischventils **(26)** umfasst; ein Kontrollthermometer **(34)** auf einer Leitung **(30)** und ein Thermometer **(37a)** auf einer Leitung für die Zirkulation von warmem Brauchwasser angeordnet ist; wobei die Mischeinheit **(Zm)** durch Leitungen **(25a), (25)** und durch Auslaufstutzen **(24)** mit einem Stabilisator **(23)** verbunden ist; und im Behältermantel des Stabilisators **(23)** ein Revisionsstutzen **(44),** ein Auslaufstutzen **(41)** und ein unterer Stutzen **(40)** installiert sind, wobei der untere Stutzen **(40)** sowie die Stutzen **(41)** und **(44)** in einer Ebene liegen, die durch Achsen dieser Stutzen durchgeht, und im Boden des dem Stabilisator **(23)** zugehörigen Behälters ein Stutzen **(47)** mit Entleerungs- und Entschlammventil **(48)** installiert ist; wobei der Stabilisator **(23)** durch den Plattenwärmetauschersatz **(9)** mit dem Sicherheitsventil **(20)** und mit dem Ausdehnungsgefäß **(19)** von der Kaltwasserseite hydraulisch verbunden ist.

## Claims

1. A consumable water preheater with a heat exchanger unit **(9),** consisting of two or several plate heat exchangers which comprises a mixing unit **(Zm),** equipped with a thermostatic valve and an adjustable servo-motor for its control. It is significant thereof, that a heat exchanger unit **(9),** consisting of two or several plate heat exchangers, is connected with a cool water collecting pipe **(14)** and with heating water outlet collecting pipes **(1,10)** of hot usable water as well as with a hot water supply conduit **(21).** The mixing unit consists of: an outlet collecting pipe **(27)** with a built-in sensor **(28)** of the servo-motor**(29)** for control of a thermostatic mixing valve **(26);** a check thermometer **(34)** on a conduit **(30)** and a thermometer **(37a)** are placed on a circulation conduit of hot usable water A mixing unit **(Zm)** is connected with the stabilizer **(23)** by means of conduits **(25a), (25)** and a stub pipe **(24)** In a stabilizer **(23)** tank casing an inspection stub pipe **(44),** an outlet stub pipe **(41)** and a stabilizer lower stub pipe **(40)** are installed; at the same time stub pipes **(41)** and **(44)** are placed in the same surface, which goes through axes of these stub pipes and in the bottom of the stabilizer **(23)** tank, there is installed a stub pipe **(47)** with a drain and desludging valve **(48)**; at the same time the stabilizer **(23)** is hydraulically connected through a plate heat exchanger unit **(9)** with a safety valve **(20)** and an expansion tank **(19)** of cool water.

## Revendications

1. Le chauffe-eau d'eau chaude sanitaire contenant l'ensemble d'échangeurs thermiques composé de deux ou plus échangeurs thermiques à plaques branchés au collecteur d'eau froide et au collecteur de sortie d'eau chaude sanitaire et branchés au retour d'alimentation d'eau chauffante, caractéristique parceque il posséde l'ensemble mélangeur |Zm| équipé en vanne thermostatique 26 automatique, le collecteur de sortie |27| avec le détecteur |28| du servomoteur réglable |29|réglant la vanne thermostatique 26, en thermomètre de contrôle 34 sur le conduit 30 et en thermomètre 37a sur le conduit 37 de circulation d'eau chaude sanitaire, ce ensemble mélangeur |Zm| est connecté avec le stabilisateur |23| à travers les conduits |25a|, |25| et le cuissard de sortie |24|, par contre dans l'enveloppe du stabilisateur |23| est instalé le cuissard de revision |44|, le cuissard de sortie |41| et le cuissard bas |40| placé avec les cuissards |41| et |44| en un plan traversant les axes de ces cuissards, par contre au fond du réservoir appartenant au stabilisateur |23| est instalé le cuissard |47| avec la soupape de vidange et antiboue |48|, mais le stabilisateur |23| est connecté hydrauliquement à travers l'ensemble d'échangeurs thermiques à plaques |9| avec la soupape de sécurité |20| et avec la vase d'expansion pressurisé |19| du côté de l'eau froide.
